# EUROPÄISCHE PATENTSCHRIFT

(11) **EP 0 966 806 B1**
(45) Veröffentlichungstag und Bekanntmachung des Hinweises auf die Patenterteilung: **01.12.2004**
(21) Anmeldenummer: 98922592.5
(22) Anmeldetag: 12.03.1998
(51) Int. Cl.: H04H 1/00

(54) **VERFAHREN ZUR INFORMATIONSÜBERMITTLUNG AN EINEN MOBILEN EMPFÄNGER, WIE EINEN PAGER, UNTER VERWENDUNG VON RUNDFUNKSENDERN**
METHOD FOR TRANSMITTING INFORMATION TO A MOBILE RECEIVER SUCH AS A PAGER, USING RADIO TRANSMITTERS
PROCEDE POUR TRANSMETTRE DES INFORMATIONS A UN RECEPTEUR MOBILE, TEL QU'UN TELEAVERTISSEUR, AU MOYEN D'EMETTEURS RADIO

(30) Priorität: 14.03.1997 DE 19710748; 25.09.1997 DE 19742356; 30.09.1997 DE 19743327
(43) Veröffentlichungstag der Anmeldung: 29.12.1999
(73) Patentinhaber: SIEMENS AKTIENGESELLSCHAFT, 80333 München (DE)
(72) Erfinder: TASTO, Manfred, D-46397 Bocholt (DE)
(86) Internationale Anmeldenummer: PCT/DE1998/000735
(87) Internationale Veröffentlichungsnummer: WO 1998/042090

(56) Entgegenhaltungen:
- WO-A-91/00655
- DE-C- 4 209 382
- US-A- 4 431 991
- US-A- 5 552 779

## Beschreibung

Verfahren zur Informationsübermittlung an einen mobilen Empfänger, wie einen Pager, unter Verwendung von Rundfunksendern.

Die Erfindung bezieht sich auf ein Verfahren zur Übermittlung von Informationen an einen mobilen Empfänger, z.B. an einen Pager oder an ein Mobilteil eines Mobilfunk- oder Satelliten-Telekommunikations-Systems.

Ebenso bezieht sich die Erfindung auf einen Rundfunksender zur Ausstrahlung eines Rundfunksignals, mit einem Codierer zur Komprimierung und digitalen Codierung eines analogen Eingangssignals, mit einem Modulator, dem das codierte Signal zugeführt ist, sowie mit einer im Kurz-Mittel-oder Langwellenbereich arbeitenden Hochfrequenzstufe, wobei das Rundfunksignal mit fluktuierenden Bitrate zur Abschaltung gelangt.

Gegenstand der Erfindung ist schließlich auch ein mobiler Empfänger, der zum Empfang von Informationsblöcken einlangenden digital codierten Information sowie zur Speicherung und/oder Anzeige der decodierten Information eingerichtet ist.

Aus der US-A-5,552,779 ist ein Pager bekannt, der Mittel zum Empfangen und Dekodieren von empfangenen Nachrichten, Mittel zur Anzeige von Symbolen 'icons' aufweist, die die Art der eingegangenen Nachrichten visualisiert, sowie Mittel zum Anzeigen von numerischen Daten zur Anzeige der Zeit des Empfangs der Nachrichten aufweist.

Übliche Pager und Mobiltelefone arbeiten in einem Frequenzbereich von 100 MHz bis einige GHz und sind allein auf Grund physikalischer Gegebenheiten nicht überall einsetzbar, da die Funkwellen durch Hindernisse wie Mauern, Erdreich, Metallwände etc. abgeschirmt werden.

Dies ist üblicherweise in U-Bahnen, Kellern, Tiefgaragen, im Inneren großer Gebäude etc. der Fall. Auch gelegentlich verwendete "Mikrostationen" in unzugänglichen Bereichen ändern nichts an dem prinzipiellen Problem. Davon abgesehen, steigen dadurch die Netzeinrichtungs- und Erhaltungskosten.

Ein Mobilteil kann auch aus anderen Gründen nicht erreichbar sein, beispielsweise wenn es sich in einer Region ohne Netzinfrastruktur des Netzbetreibers befindet, weil es aus Sicherheitsgründen zwingend abgeschaltet sein muß, wie in Flugzeugen oder Intensivstationen, oder weil andere physikalische Effekte, wie der Dopplereffekt in sich sonst bewegenden Fahrzeugen, Fading, etc. eine Verbindung nicht ermöglichen.

Die beschriebene Situation wird durch die bereits gängigen Anrufspeicher ("Mailbox") im Netz gelindert, da der Benutzer des Mobilteils diesen Anrufspeicher abfragen kann, sobald eine Verbindung zu einer Basisstation des Netzes wieder möglich ist. Zuvor kann der Benutzer jedoch nicht erfahren, daß er beispielsweise einen anderen Teilnehmer dringend rückrufen soll.

Für Satellitentelefone gilt obiges noch verstärkt, da sie dazu eingerichtet sind, Verbindungen mit anderen Fernsprechteilnehmern über einen Nachrichtensatelliten zu unterhalten, wobei eine Sichtverbindung im Sinne einer "Line-of-Sight"-Verbindung zwischen dem Mobilteil, d.h. dem Satellitentelefon, und dem Satelliten bestehen muß. Wegen der zur Anwendung gelangenden hohen Frequenzen, die zwischen 1,5 und 2 GHz oder auch höher liegen, sowie der extrem niedrigen Empfangsleistung sind bereits Wände, Bäume, Blattwerk, etc unüberwindliche Hindernisse, so daß der Benutzer nur im Freien oder am Fenster telefonieren kann, wenn dieses und damit seine Antenne zur richtigen Himmelsrichtung liegt.

Falls der Benutzer des Mobilteils eine Verbindung aufbauen möchte, so kann er das Satellitentelefon bzw. dessen Antenne in die richtige "Line-of-Sight"-Position bringen. Der Benutzer des Mobilteils kann jedoch nicht sicherstellen, daß während einer Reise in Fahrzeugen jeglicher Art die Antenne seines Satellitentelefons sich in einer "Line-of-Sight"-Position befindet, er ist daher für andere Fernsprechteilnehmer nicht erreichbar und kann ihren Anruf nicht erhalten.

Es ist eine Aufgabe der Erfindung, eine Lösung der oben genannten Probleme zu finden.

Zur Lösung dieser Aufgabe geht die Erfindung von einem Verfahren der eingangs genannten Art aus, bei welchem erfindungsgemäß eine spezifische, an den Empfänger zu übertragende Information von zumindest einem Rundfunksender zusätzlich zu einem Rundfunksignal abgestrahlt wird, der Sender nach einem digitalen Verfahren moduliert wird, bei welchem die Datenrate durch Datenkompression und eine fluktuierende Bitrate laufend dem zu übertragenden Rundfunksignal angepaßt wird, und in Zeitabschnitten, in welchen nicht die maximal mögliche Bitrate gesendet wird, die durch die Differenz zwischen der Maximalbitrate und der durch das Rundfunksignal beanspruchten Bitrate gegebene freie Kanalkapazität mit der spezifischen Information aufgefüllt wird.

Die Erfindung bietet den Vorteil, daß zur Übertragung von Informationen, insbesondere kurzer Mitteilung im Sinne bekannter Pagernachrichten, bereits vorhandene Einrichtungen, nämlich die Rundfunksender für Kurz-, Mittel- und Langwellen herangezogen werden können. Die Erreichbarkeit des mobilen Empfängers wird beträchtlich verbessert, wobei der Frequenzbereich des verwendeten Rundfunkbandes bewußt den Erfordernissen entsprechend gewählt werden kann.

So ist bei Langwellen, wegen deren großen Eindringtiefe in Erdreich, Beton, Wasser etc. auch in ungünstigen Situationen, wie z.B. in U-Bahnen, Tiefgaragen und langen Tunnels die Übermittlung von Informationen möglich, so daß z.B. ein GSM-Handy, das einen zusätzlichen Empfänger besitzt, die kurzen Informationen praktisch überall erreichen können. Auch besitzen Langwellen eine extrem hohe und von der Tageszeit praktisch unabhängige Reichweite.

Im Mittelwellenbereich wiederum arbeiten nach wie vor sehr viele Sender bzw. werden Sender wieder reaktiviert, so daß sich eine gute Flächendeckung gibt.

Wenngleich Kurzwellen noch mehr tageszeitabhängigen Feldstärkeschwankungen unterworfen sind als Mittelwellen, liegt auch hier ein gut ausgebautes Sendernetz vor und in manchen Fällen können die mit geringer Sendeenergie möglichen großen Reichweiten durchaus von Bedeutung sein.

Die Erfindung erfordert somit nicht die Errichtung neuer Sender, was bei den knappen Frequenzen im KW-, MW- und LW-Bereich ohnedies auf Schwierigkeiten stieße, vielmehr müssen lediglich vorhandene Sender modernisiert werden, ohne daß neue Standorte oder Antennen erforderlich wären.

Bei vorteilhaften Varianten zur Erzielung der freien Kanalkapazität werden die Rundfunksignale dynamisch skaliert bzw. es wird zur Verschlüsselung der Rundfunksignale ein Huffman-Variable-Length Code verwendet.

Bei einer den Rundfunkbetrieb überhaupt nicht beeinträchtigenden empfehlenswerten Variante ist vorgesehen, daß die Aussendung von Rundfunksignalen immer mit höherer Priorität erfolgt, als die Aussendung von spezifischer Information.

Weiters ist es günstig, wenn die spezifische Information in Signale mit unterschiedlicher Priorität bezüglich der Übertragung klassifiziert wird bzw. wenn die Priorität umso höher gewählt wird, je geringer die zulässige Verzögerung bezüglich einer Echtzeit-Übertragung vorgegeben ist, da hiedurch beispielsweise Signalisierungen für Mobil- oder Satellitentelefone mit geringerer Verzögerung übertragen werden können, als Pagersignale, bei welchen Verzögerungen im Minutenbereich ohne weiteres in Kauf genommen werden.

Bei einer weiteren Variante ist vorgesehen, daß ab einem, ein vorgegebenes Maß überschreitenden Bitstau der abzusendenden spezifischen Information aufgrund zu geringer Kanalkapazität die Bitrate der codierten Rundfunksignale vorübergehend abgesenkt wird. Dadurch kann, falls beispielsweise komplexere Rundfunksignale zu einem solchen Bitstau geführt haben, die Übertragung der spezifischen Information erzwungen werden, wobei üblicherweise die erforderliche Bitratenabsenkung für das Rundfunksignal kaum wahrgenommen werden wird.

Es ist zweckmäßig, wenn die spezifische Information in digitalen Informationsblöcken variabler Länge codiert wird, da sich hierdurch eine bessere Ausnutzungsmöglichkeit freier Kanalkapazität ergibt. Dabei ist es vorteilhaft, falls die Klassifizierung in Signale unterschiedlicher Priorität in Header der Informationsblöcke geschrieben wird.

Aus den bereits oben genannten Gründen ist es vorteilhaft, wenn der oder die Rundfunksender im Bereich von 150 kHz bis 30 MHz betrieben wird oder werden, wobei die gleichzeitige Ausstrahlung auf unterschiedlichen Frequenzen, z.B. im LWund im MW-Bereich besondere Vorteile bringen kann.

Die Aufgabe wird auch mit einem Rundfunksender der zu Beginn zitierten Art gelöst, bei welchem gemäß der Erfindung dem Codierer zusätzlich eine spezifische Information zugeführt ist und der Codierer dazu eingerichtet ist, in Zeitabschnitten, in welchen nicht die maximal mögliche Bitrate gesendet wird, die durch die Differenz zwischen der Maximalbitrate und der durch das Rundfunksignal beanspruchten Bitrate gegebene freie Kanalkapazität mit der spezifischen Information aufzufüllen Die hiermit erzielbaren Vorteile wurden bereits im Zusammenhang mit dem Verfahren nach der Erfindung genannt.

Eine zweckmäßige Variante sieht vor, daß der Codierer dazu eingerichtet ist, Rundfunksignale mit höherer Priorität zur Aussendung weiterzuleiten, als spezifische Informationen.

Weiters empfiehlt es sich, wenn dem Codierer Signale der spezifischen Information unterschiedlicher Priorität zugeführt sind.

Ebenso kann mit Vorteil vorgesehen sein, daß der Codierer dazu eingerichtet ist, die Priorität der Signale aus Headern von Signalblöcken zu lesen.

Eine günstige Variante zeichnet sich dadurch aus, daß der Codierer dazu eingerichtet ist, ab einem vorgebbaren Bitstau der abzusendenden spezifischen Information die Bitrate des codierten Rundfunksignals vorübergehend abzusenken.

Zur Lösung der Aufgabe kann ein mobiler Empfänger der oben angegebenen Art dienen, der in einem Verfahren mit den genannten Merkmalen und zum Empfang eines Senders mit den hierzu gleichfalls oben genannten Merkmalen verwendet wird.

Der mobile Empfänger kann in einem Pager enthalten sein oder er kann als zusätzlicher Empfänger in einem Mobilfunkgerät oder in einem Satellitentelefon enthalten sein.

Zur Verbesserung der Erreichbarkeit kann vorgesehen sein, daß er zum ständigen Empfang von Rundfunksendern in wesentlich unterschiedlichen Bändern, wie Kurzwelle und Langwelle, eingerichtet ist.

Schließlich kann auch eine Ausführung empfehlenswert sein, bei welcher er zum Empfang und zur Auswertung sowohl der Rundfunksignale als auch der spezifischen Information eingerichtet ist, so daß ein Radiogerät mit Pagerfunktion vorliegt.

Die Erfindung samt weiterer Vorteile ist im folgenden an Hand beispielsweiser Ausführungsformen näher erläutert, die zum Teil in der Zeichnung veranschaulicht sind. In dieser zeigen
- Fig. 1 die Anwendung der Erfindung an Hand eines Szenario eines Netzes mit Rundfunksendern, Satellitentelefonen, Mobilfunkzellen und Pagern in einer schematischen Darstellung,
- Fig. 2 ein prinzipielles Blockschaltbild eines Rundfunksenders nach der Erfindung,
- Fig. 3 in einem Diagramm die Darstellung der fluktuierenden Bitraten und deren Nutzung für die Erfindung,
- Fig. 4 ein Blockschaltbild eines Empfängers, der zusätzlich in einem Mobiltelefon angeordnet ist, und
- Fig. 5 den prinzipiellen Aufbau eines Nachrichtenblocks für die spezifische Nachricht.

Fig. 1 zeigt zwei Basisstationen FIP1, FIP2 eines Mobilfunknetzes, z.B. eines GSM-Netzes, deren Zellen symbolisch als strichpunktierte Kreise eingezeichnet sind. In einer Zelle befindet sich ein Mobilteil POP. Den Basisstationen FIP1, FIP2 und anderen ist eine Basisstationssteuerung BSC zugeordnet und dieser ist eine Mobilfunkschalteinheit MSC übergeordnet, die Zugriff zu dem sogenannten Visitor Location Register VLR bzw. dem Home Location Register HLR und anderen nicht gezeigten Einheiten, wie einem Authentisierungsregister, hat. Die Basisstationssteuerung BSC steht über eine geeignete Schnittstelle mit einem Festnetz, z.B. einem ISDN-Netz ISDN in Verbindung.

Fig. 1 sind weiters zwei Rundfunksender TRA, TRA' mit Antennen SAN, SAN' zu entnehmen. Die Versorgung der Rundfunksender mit einem Rundfunksignal AUD, nämlich einem Audiosignal, erfolgt z.B. von einem Rundfunkstudio RFS, was für den Sender TRA mit einer direkten Leitung angedeutet ist, wogegen der Sender TRA' über ein Netz NET mit dem Studio RFS in Verbindung steht.

Die Sender TRA, TRA' stehen prinzipiell mit dem Netz NET in Verbindung, das hier symbolisch mit einem offenen Block angedeutet ist. Es kann sich dabei um das Mobilfunknetz, ein Festnetz oder um ein übergeordnetes Netz handeln. Möglich wäre allerdings auch eine direkte Verbindung eines Senders TRA, TRA' mit einer Basisstation FIP1, FIP2.

Fig. 1 zeigt weiters einen Nachrichtensatelliten SAT, ein Satellitentelefon SPP und eine Bodenstation BST, die dem Nachrichtensatelliten SAT zugeordnet ist und mit zumindest dem Nachrichtennetz NET in Verbindung steht. Dem Rundfunksender TRA kommen Informationen seitens eines Satellitenempfängers SRE zu, die der Satellitenempfänger von dem Satelliten SAT empfängt. Alternativ, strichliert gezeichnet, kann auch eine direkte Verbindung zwischen der Bodenstation BST und dem Sender TRA bestehen.

Auf Fig. 4 vorgreifend erkennt man ein Mobilteil POP, welches einen HF-Teil HFT aufweist, der mit einer Antenne ANT in Verbindung steht. Das Mobilteil SPP enthält weiters einen digitalen Signalprozessor DSP und eine Audioeinheit AUD, die zu einem Lautsprecher LSP und einem Mikrophon MIC Verbindung besitzt. Ein wesentlicher Bestandteil des Mobilteils ist ein Empfänger RWE, der beispielsweise mit zwei Ferritantennen FA1 und FA2 ausgestattet ist, die zueinander im rechten Winkel stehen, um eine Richtungsabhängigkeit zu vermeiden.

Der Empfänger RWE ist im einfachsten Fall einkanalig ausgebildet und kann eine Frequenz im LW-, MW- oder KW-Bereich empfangen, d.h. er arbeitet in einem Frequenzbereich von beispielsweise 148,9 kHZ bis 30 MHz. Bei höheren Frequenzen müssen gegebenenfalls Stabantennen an Stelle der Ferritantennen verwendet werden.

Der Empfänger RWE kann auch durchstimmbar, insbesondere im Sinne eines Scanners sein und einen Frequenzspeicher FRM aufweisen. Der Empfänger RWE kann dann dazu eingerichtet sein, jene Rundfunksender, welche die größte Feldstärke und/oder geringste Bitfehlerrate aufweisen, festzustellen und in dem Frequenzspeicher FRM abzulegen. Andererseits können in dem Frequenzspeicher FRM auch Frequenzwerte abgelegt werden, die seitens des Netzes NET vorgegeben und über die übliche Mobilfunkstrecke dem Mobilteil POP übermittelt wurden.

Fig. 4 soll auch das Satellitentelefon SPP darstellen und daher ist strichliert eine Parabolantenne PAN eingezeichnet, die bei einem Satellitentelefon SPP an Stelle der sonst stabförmigen Antenne ANT tritt.

Der Rundfunksender TRA bzw. TRA' besteht gemäß Fig. 2 aus einem Codierer COD und einem Modulator MOD, wobei letzterer eine Hochfrequenzendstufe HFS ansteuert, welche die Antenne SAN speist. Dem Codierer COD wird das z.B. von dem Studio RFS einlangende Audiosignal AUD, hier auch "Rundfunksignal" genannt, ebenso zugeführt, wie eine Kanalcodierung CCO und die spezifische Information INF, die von einer Prioritätenauswahl PRI einlangt, der bei diesem Beispiel drei verschiedene Nachrichten NR1, NR2 und NR3 zugeführt sind, beispielsweise eine Nachricht NR1 für ein Mobiltelefon POP, eine Nachricht NR2 für ein Satellitentelefon SPP und eine Nachricht NR3 für einen Pager PAG, der gleichfalls in Fig. 1 eingezeichnet ist und der ebenso einen Empfänger enthält, welcher die Signale der eingesetzten Rundfunksender empfangen kann.

Der Rundfunksender RFS arbeitet digital und die Datenrate wird durch Datenkompression und eine fluktuierende Bitrate laufend dem zu übertragenden Rundfunksignal angepaßt. Beispielsweise können die Signale AUD dynamisch skaliert werden, es kann zu ihrer Codierung ein Huffman-Variable-Length Code angewendet werden. Nähere Einzelheiten zu digitalem Rundfunk auf Lang-, Mittel- und Kurzwelle können der "Systembeschreibung DMW", Technischer Bericht der Deutschen Telekom, Internationale Funkausstellung 1997, Berlin, entnommen werden. Ebenfalls beschrieben sind digitale Modulationsverfahren für den Hörfunk in den Artikeln "Digital unter 30 MHz", Hans Weber, ELRAD 1997, Heft 10, Seiten 60 bis 63 sowie "Digitale Kurzwelle", Hans Weber, Funkschau 3/98.

Wie Fig. 3 veranschaulicht, besitzt der Rundfunkkanal eine maximale Bitrate MAX, die durch die Bandbreite der Rundfunksender im LW-, MW- und KW-Bereich - meist 9 kHz - bedingt und bereits im Modulator festgelegt ist und die bei dem oben erwähnten System für die Audiodaten bei 24 kbit/sec liegt. Diese maximale Bitrate wird nur bei sehr komplexen bzw. höherfrequenten Audiosignalen benötigt. In Fig. 3 ist der für einen ausgewählten Zeitabschnitt benötigte Audiodatenstrom schraffiert eingezeichnet. Der verbleibende "Freiraum" ist nun mit spezifischer Information, hier Nachrichten NR1, NR2 und NR3 "aufgefüllt". Der Modulator MOD ist dazu eingerichtet, die zusätzlichen Datenblöcke geeigneter Länge zu den entsprechenden Zeiten in den Datenstrom einzufügen, wofür dem Fachmann geeignete Mittel, wie elastische bzw. steuerbare Pufferspeicher zur Verfügung stehen.

Man kann auch vorsehen, daß bei einem zu großen Stau von spezifischer Information, der beispielsweise bei einem lange dauernden komplexen Audiosignal mit wenig Pausen auftreten könnte, die Bitrate für das Rundfunksignal (z.B. Audiosignal) vorübergehend zu reduzieren, was z.B. bei einer skalierbaren Audiocodierung möglich ist. Dadurch sinkt zwar möglicherweise die Qualität des Audiosignals vorübergehend, doch es wird der Stau der zu übertragenden Daten für Pager etc. beseitigt. Bezüglich der skalierbaren Codierung sei auf den MPEG-4-Audio-Standard (MPEG = Moving Picture Experts Group), genannt in "Audio-Übertragung im Internet und Intranet", Technischer Bericht, Internationale Funkausstellung Berlin 1997. verwiesen, der beispielsweise im Internet Verwendung findet.

Die im Zusammenhang mit Fig. 2 beschriebene Prioritätenauswahl PRI kann natürlich auch Teil des Modulators MOD sein, wie es überhaupt ohne Bedeutung ist, welche "Blöcke" in dem Sender (oder Empfänger) vorhanden sind, da die Signalverarbeitung vorrangig softwaremäßig in Prozessoren erfolgt. Die Priorität der einzelnen Signale bzw. Informationsblöcke kann durch eine kurze, zweckmäßigerweise in einem Header der Blökke enthaltene Klassifizierung erfolgen, wobei naturgemäß dem Rundfunksignal AUD praktisch immer absolute Priorität eingeräumt wird. Ausnahmen könnten allerdings Signale der spezifischen Information darstellen, welche beispielsweise der Katastrophenwarnung dienen.

Fig. 5 zeigt schematisch einen Block BLO, der die Information INF bzw. einen Teil dieser Information INF enthält. Der Block kann eine vorgegebene Bitlänge aufweisen und abgesehen von einem Header HEA zunächst eine Blocklängeninformation BIN, weiters eine Identifikation IDE des zu rufenden Teilnehmers und schließlich ein Nachrichtenfeld NAF enthalten. In dem Nachrichtenfeld kann eine Identifikation IDS betreffend den rufenden Teilnehmer, z.B. dessen Rufnummer, enthalten sein, ebenso wie eine Kurznachricht an den gerufenen Teilnehmer, z.B. "Rufe ab 19 Uhr an".

Die hier genannte Reihenfolge der Informationen innerhalb des Blocks BLO bietet zwar Vorteile, ist jedoch keineswegs zwingend. Ebenso können noch weitere spezifische Informationen in dem Block bzw. in einer Mehrzahl von Blöcken enthalten sein, wie Prüffelder oder dergleichen.

Im üblichen Betrieb ist der Rundfunkempfänger RWE des Mobilteils POP oder SPP ständig eingeschaltet, d.h. empfangsbereit. Im Falle eines Anrufes wird bei entsprechenden Empfangsverhältnissen eine Verbindung zwischen einer Basisstation FIP1, FIP2 hergestellt und die seitens des Senders TRA ausgestrahlte Information INF kann von dem Mobilteil POP, SPD ignoriert bzw. verworfen werden. Besteht jedoch keine Funkverbindung zu einem Satelliten oder einer Basisstation, so wird z.B. ein Anrufwunsch über Rundfunk empfangen, wobei z.B. die Telefonnummer des Anrufenden, d.h. die Identifikation IDS in dem Block BLO, gespeichert wird. Das Mobilteil POP, SPD kann dann dem Benutzer über Tonruf oder über optische Anzeige den Gesprächswunsch anzeigen, so daß der Benutzer daraufhin das Mobilteil an eine Stelle mit entsprechender Empfangsqualität, z.B. im Freien oder an ein Fenster bringen und den Ruf entgegennehmen kann. Vergeht für diesen Vorgang zu viel Zeit, und hat beispielsweise der Anrufer bereits aufgelegt, so kann der Benutzer des Mobilteils unter Rückgriff auf die gespeicherte Telefonnummer einen Rückruf durchführen. Sinngemäß gleiches gilt natürlich für Pager PAG, die aber rein passive Nachrichtenempfänger darstellen.

Die Erfindung nutzt somit vorhandene Langwellen- oder Mittelwellensender, gegebenenfalls auch Kurzwellensender, um kurze Nachrichten, "spezifische Information" genannt, an mobile Empfänger zu übertragen. Diese mobilen Empfänger können ausschließlich für den Empfang dieser Nachrichten eingerichtet sein, wie dies beispielsweise bei einem Pager der Fall ist. Es können aber auch eigene Empfänger RWE als Zusatz in Mobiloder Satellitentelefonen vorgesehen sein, so daß für das entsprechende Mobil- oder Satellitentelefon bestimmte Nachrichten empfangen, gespeichert und auch angezeigt werden können. Dies ist zwar auch bei dem bekannten SMS (Short Mail Service), beispielsweise im GSM-System möglich, setzt jedoch immer voraus, daß sich das Funktelefon nicht in einem "Funkschatten" befindet. Die Erfindung ermöglicht somit eine wesentlich verbesserte Erreichbarkeit des Pagers oder Mobil/Satellitentelefons, die noch verbessert werden kann, wenn zur Übertragung der spezifischen Information nicht nur eine Frequenz sondern unterschiedliche Frequenzen, z.B. Langwellen und Kurzwellen verwendet werden. Im Gegensatz zu den bekannten Verfahren, bei welchen bei UKW-Rundfunksendungen zusätzlich Texte und Signalisierungen übertragen werden, z.B. RDS oder DAB (Digital Audio Broadcast) werden keine zusätzlichen Frequenzen oder eine erhöhte Bandbreite benötigt.

## Patentansprüche

1. Verfahren zur Übermittlung von Informationen an einen mobilen Empfänger (RWE), z.B. an einen Pager oder an ein Mobilteil eines Mobilfunk- oder Satelliten-Telekommunikations-Systems,
**dadurch gekennzeichnet,**
**daß** eine spezifische, an den Empfänger (RWE) zu übertragende Information (INF) von zumindest einem Rundfunksender (TRA) zusätzlich zu einem Rundfunksignal (AUD) abgestrahlt wird, der Sender nach einem digitalen Verfahren moduliert wird, bei welchem die Datenrate durch Datenkompression und eine fluktuierende Bitrate laufend dem zu übertragenden Rundfunksignal angepaßt wird und in Zeitabschnitten, in welchen nicht die maximal mögliche Bitrate gesendet wird, die durch die Differenz zwischen der Maximalbitrate und der durch das Rundfunksignal beanspruchten Bitrate gegebene freie Kanalkapazität mit der spezifischen Information aufgefüllt wird.

2. Verfahren nach Anspruch 1,
**dadurch gekennzeichnet, daß** die Rundfunksignale (AUD) dynamisch skaliert werden.

3. Verfahren nach Anspruch 1,
**dadurch gekennzeichnet, daß** zur Verschlüsselung der Rundfunksignale (AUD) ein Huffman-Variable-Length Code verwendet wird.

4. Verfahren nach einem der Ansprüche 1 bis 3,
**dadurch gekennzeichnet, daß** die Aussendung von Rundfunksignalen (AUD) immer mit höherer Priorität erfolgt, als die Aussendung von spezifischer Information (INF).

5. Verfahren nach einem der Ansprüche 1 bis 4,
**dadurch gekennzeichnet, daß** die spezifische Information (INF) in Signale (NR1, NR2, NR3) mit unterschiedlicher Priorität bezüglich der Übertragung klassifiziert wird.

6. Verfahren nach Anspruch 5,
**dadurch gekennzeichnet, daß** die Priorität umso höher gewählt wird, je geringer die zulässige Verzögerung bezüglich einer Echtzeit-Übertragung vorgegeben ist.

7. Verfahren nach einem der Ansprüche 1 bis 6,
**dadurch gekennzeichnet, daß** ab einem, ein vorgegebenes Maß überschreitenden Bitstau der abzusendenden spezifischen Information (INF) aufgrund zu geringer Kanalkapazität die Bitrate der codierten Rundfunksignale (AUD) vorübergehend abgesenkt wird.

8. Verfahren nach einem der Ansprüche 1 bis 7,
**dadurch gekennzeichnet, daß** die spezifische Information (INF) in digitalen Informationsblöcken (BLO) variabler Länge codiert wird.

9. Verfahren nach Anspruch 8,
**dadurch gekennzeichnet, daß** die Klassifizierung in Signale unterschiedlicher Priorität in Header (HEA) der Informationsblöcke (BLO) geschrieben wird.

10. Verfahren nach einem der Ansprüche 1 bis 7,
**dadurch gekennzeichnet, daß** der oder die Rundfunksender im Bereich von 150 kHz bis 30 MHz betrieben wird oder werden.

11. Rundfunksender zur Ausstrahlung eines Rundfunksignals (AUD), mit einem Codierer (COD) zur Komprimierung und digitalen Codierung eines analogen Eingangssignals (AES), mit einem Modulator (MOD), dem das codierte Signal zugeführt ist, sowie mit einer im Kurz-, Mittel- oder Langwellenbereich arbeitenden Hochfrequenzstufe (HFS), wobei das Rundfunksignal mit fluktuierender Bitrate zur Abstrahlung gelangt,
**dadurch gekennzeichnet,**
**daß** dem Codierer (COD) zusätzlich eine spezifische Information (INF) zugeführt ist und der Codierer dazu eingerichtet ist, in Zeitabschnitten, in welchen nicht die maximal mögliche Bitrate gesendet wird, die durch die Differenz zwischen der Maximalbitrate und der durch das Rundfunksignal (AUD) beanspruchten Bitrate gegebene freie Kanalkapazität mit der spezifischen Information aufzufüllen.

12. Rundfunksender nach Anspruch 11,
**dadurch gekennzeichnet, daß** der Codierer (COD) dazu eingerichtet ist, Rundfunksignale (AUD) mit höherer Priorität zur Aussendung weiterzuleiten, als spezifische Informationen (INF).

13. Rundfunksender nach Anspruch 11 oder 12,
**dadurch gekennzeichnet, daß** dem Codierer (COD) Signale (NR1, NR2, NR3) der spezifischen Information (INF) unterschiedlicher Priorität zugeführt sind.

14. Rundfunksender nach Anspruch 12 oder 13,
**dadurch gekennzeichnet, daß** der Codierer (COD) dazu eingerichtet ist, die Priorität der Signale (AUD, NR1, NR2, NR3) aus Headern von Signalblöcken zu lesen.

15. Rundfunksender nach einem der Ansprüche 11 bis 14,
**dadurch gekennzeichnet, daß** der Codierer (COD) dazu eingerichtet ist, ab einem vorgebbaren Bitstau der abzusendenden spezifischen Information (INF) die Bitrate des codierten Rundfunksignals (AUD) vorübergehend abzusenken.

16. Mobiler Empfänger (RWE) mit folgenden Merkmalen:
a) Erste Mittel zum Empfang eines Rundfunksignales (AUD) und von in Informationsblöcken (BLO) einlangender digital codierter Information (INF),
b) zweite Mittel zum demodulieren des Rundfunksignales (AUD), das mit fluktuierender Bitrate zur Abstrahlung gelangt,
**gekennzeichnet durch**
c) dritte Mittel zum decodieren der digital codierten spezifischen Information (INF), mit der **durch** einen Codierer (COD) eines Rundfunksenders eine freie Kanalkapazität aufgefüllt worden ist, die in Zeitabschnitten, in denen eine Differenz der maximal möglichen Bitrate und der **durch** ein Rundfunksignal (AUD) beanspruchten Bitrate besteht, gegeben ist,
d) vierte Mittel zum Speichern und/oder Anzeigen der decodierten Information.

17. Mobiler Empfänger nach Anspruch 16,
**dadurch gekennzeichnet, daß** er in einem Pager (PAG) enthalten ist.

18. Mobiler Empfänger nach Anspruch 16,
**dadurch gekennzeichnet, daß** er als zusätzlicher Empfänger (RWE) in einem Mobilfunkgerät oder in einem Satellitentelefon enthalten ist.

19. Mobiler Empfänger (PAG, RWE) nach einem der Ansprüche 11 bis 18,
**dadurch gekennzeichnet, daß** er zum ständigen Empfang von Rundfunksendern in wesentlich unterschiedlichen Bändern, wie Kurzwelle und Langwelle, eingerichtet ist.

## Claims

1. Method for transmitting information to a mobile receiver (RWE), for example to a pager (PAG) or to a mobile part of a mobile radio telephone or satellite telecommunications system, **characterized in that**, specific information (INF) that is to be transmitted to the receiver (RWE) is emitted by at least one radio transmitter (TRA) in addition to a radio signal (AUD),
the transmitter is modulated according to a digital method wherein the date rate is continuously adjusted by means of data compression and a fluctuating bit rate to match the radio signal that is to be transmitted, and at intervals when less than the maximum possible bit rate is sent, the free channel capacity that is created by the difference between the maximum possible bit rate and the bit rate required by the signal is filled with the specific information.

2. Method according to Claim 1,
**characterised in that** the radio signals (AUD) are dynamically graduated.

3. Method according to Claim 1,
**characterised in that** a Huffmann Variable Length Code is used to encrypt the radio signals (ADD).

4. Method according to any of Claims 1 to 3,
**characterised in that** the emission of radio signals (AUD) is always carried out with higher priority than the emission of specific information (INF) .

5. Method according to any of Claims 1 to 4,
**characterised in that** the specific information (INF) is classified into signals (NR1, NR2, NR3) having different priority with respect to transmission.

6. Method according to Claim 5,
**characterised in that** the priority is selected to be all the higher, the lower the permissible delay with respect to a real time transmission.

7. Method according to any of Claims 1 to 6,
**characterised in that**, when a bit build-up of specific information (INF) that is to be transmitted exceeds a certain pre-established level, caused by the channel capacity being too low, the bit rate of the coded radio signals (AUD) is temporarily reduced.

8. Method according to any of Claims 1 to 7,
**characterised in that** the specific information (INF) is coded in digital information blocks of variable length (BLO).

9. Method according to Claim 8,
**characterised in that** the classification into signals of different priority is shown in the headers (HEA) of the information blocks (BLO).

10. Method according to any of Claims 1 to 7,
**characterised in that** the radio transmitter/transmitters is/are operated in the region from 150 kHz to 30 MHz.

11. Radio transmitter for transmitting a radio signal (AUD), comprising a coder (COD) for compressing and digitally coding an analogue input signal (AES) and a modulator (MOD), to which the coded signal is supplied, as well as a high frequency stage (HFS) operating in the short, medium or long wave range, the radio signal being sent at a fluctuating bit rate,
**characterised in that**
a specific piece of information (INF) is additionally supplied to the coder (COD) and the coder is configured such that, at intervals when less than the maximum possible bit rate is sent, the free channel capacity that is created by the difference between the maximum possible bit rate and the bit rate required by the radio signal (AUD) is filled with the specific information.

12. Radio transmitter according to Claim 11,
**characterised in that** the coder (COD) is configured to transmit radio signals (AUD) with higher priority than specific information (INF).

13. Radio transmitter according to Claim 11 or 12,
**characterised in that** the signals (NR1, NR2, NR3) for the specific information (INF) of different priority are transmitted to the coder (COD).

14. Radio transmitter according to Claim 12 or 13,
**characterised in that** the coder is configured to read the priority of the signals (AUD, NR1, NR2, NR3) from headers of signal blocks.

15. Radio transmitter according to any of Claims 11 to 14,
**characterised in that** the coder (COD) is configured so that when a bit build-up of specific information (INF) that is to be transmitted exceeds a certain pre-established level, the bit rate of the coded radio signal (AUD) is temporarily reduced.

16. Mobile receiver (RWE) comprising the following features:
a) First means for receiving a radio signal (AUD) and digitally encoded information (INF) arriving in information blocks (BLO),
b) Second means for demodulating the radio signal (AUD), that is sent with a fluctuating bit rate,
**characterised by**
c) Third means for decoding the digitally encoded specific information (INF) with which a free channel capacity has been filled by means of a coder (COD) of a radio transmitter, which capacity is available at intervals when there is a difference between the maximum possible bit rate and the bit rate required by the radio signal (AUD),
d) Fourth means for storing and/or displaying the decoded information.

17. Mobile receiver according to Claim 16,
**characterised in that** said receiver is incorporated in a pager (PAG).

18. Mobile receiver according to Claim 16,
**characterised in that** said receiver is incorporated as an additional receiver (RWE) in a mobile telephone device or in a satellite phone.

19. Mobile receiver (PAG, RWE) according to any of Claims 11 to 18,
**characterised in that** said receiver is configured for continuous reception from radio transmitters in essentially different bands, such as short wave and long wave.

## Revendications

1. Procédé pour transmettre des informations à un récepteur mobile (RWE), p. ex. à un téléavertisseur ou à un téléphone mobile, d'un système de radiocommunication mobile ou de télécommunication par satellites,
**caractérisé en ce**
**qu'**une information spécifique (INF) à transmettre au récepteur (RWE) est émise par au moins un émetteur de radiodiffusion (TRA) en plus d'un signal de radiodiffusion (AUD),
**que** l'émetteur est modulé selon un procédé numérique, dans lequel le débit de données est adapté en continu au signal de radiodiffusion à transmettre au moyen de compression de données et d'un débit binaire fluctuant et que dans des intervalles de temps, pendant lesquels ce n'est pas le débit binaire maximal possible qui est émis, la capacité de canal libre, provenant de la différence entre le débit binaire maximal et le débit binaire sollicité par le signal de radiodiffusion, est remplie avec l'information spécifique.

2. Procédé selon la revendication 1,
**caractérisé en ce que** les signaux de radiodiffusion (AUD) sont cadrés de manière dynamique.

3. Procédé selon la revendication 1,
**caractérisé en ce qu'**un code de Huffman à longueur variable est utilisé pour le codage des signaux de radiodiffusion (AUD).

4. Procédé selon l'une quelconque des revendications 1 à 3,
**caractérisé en ce que** l'émission de signaux de radiodiffusion (AUD) est toujours réalisée avec une priorité plus haute que l'émission de l'information spécifique (INF).

5. Procédé selon l'une quelconque des revendications 1 à 4,
**caractérisé en ce que** l'information spécifique (INF) est classée en signaux (NR1, NR2, NR3) à priorité différente en ce qui concerne la transmission.

6. Procédé selon la revendication 5,
**caractérisé en ce que** la priorité est sélectionnée d'autant plus haute que le retard admissible est prédéfini moindre en ce qui concerne une transmission en temps réel.

7. Procédé selon l'une quelconque des revendications 1 à 6,
**caractérisé en ce qu'**à partir d'un encombrement binaire de l'information spécifique (INF) à émettre, dépassant une mesure prédéfinie, en raison d'une capacité de canal trop faible, le débit binaire des signaux de radiodiffusion (AUD) codés est temporairement diminué.

8. Procédé selon l'une quelconque des revendications 1 à 7,
**caractérisé en ce que** l'information spécifique (INF) est codée dans des blocs d'information (BLO) numériques de longueur variable.

9. Procédé selon la revendication 8,
**caractérisé en ce que** le classement en signaux de différente priorité est écrit dans l'en-tête (HEA) des blocs d'information (BLO).

10. Procédé selon l'une quelconque des revendications 1 à 7,
**caractérisé en ce que** le ou les émetteurs de radiodiffusion est ou sont exploités dans la gamme de 150 kHz à 30 MHz.

11. Emetteur de radiodiffusion pour l'émission d'un signal de radiodiffusion (AUD), comprenant un codeur (COD) pour la compression et le codage numérique d'un signal d'entrée analogique (AES), comprenant un modulateur (MOD) auquel le signal codé est amené, ainsi qu'un étage à haute fréquence (HFS) fonctionnant dans la gamme des ondes courtes, moyennes ou grandes, le signal de radiodiffusion étant émis pour l'émission avec un débit binaire fluctuant,
**caractérisé en ce**
**qu'**une information spécifique (INF) est amenée en plus au codeur (COD) et que le codeur est conçu pour remplir la capacité de canal libre, provenant de la différence entre le débit binaire maximal et le débit binaire sollicité par le signal de radiodiffusion (AUD), avec l'information spécifique pendant des intervalles de temps, pendant lesquels ce n'est pas le débit binaire maximal possible qui est émis.

12. Emetteur de radiodiffusion selon la revendication 11,
**caractérisé en ce que** le codeur (COD) est conçu pour transmettre des signaux de radiodiffusion (AUD) pour l'émission avec une priorité plus haute que les informations spécifiques (INF).

13. Emetteur de radiodiffusion selon la revendication 11 ou 12,
**caractérisé en ce que** des signaux (NR1, NR2, NR3) de l'information spécifique (INF) de différente priorité sont amenés au codeur (COD).

14. Emetteur de radiodiffusion selon la revendication 12 ou 13,
**caractérisé en ce que** le codeur (COD) est conçu pour lire la priorité des signaux (AUD, NR1, NR2, NR3) à partir d'en-têtes de blocs de signaux.

15. Emetteur de radiodiffusion selon l'une quelconque des revendications 11 à 14,
**caractérisé en ce que** le codeur (COD) est conçu pour diminuer temporairement le débit binaire du signal de radiodiffusion (AUD) codé, à partir d'un encombrement binaire prédéfinissable de l'information spécifique (INF) à émettre.

16. Récepteur mobile (RWE) ayant les caractéristiques suivantes :
a) des premiers moyens pour la réception d'un signal de radiodiffusion (AUD) et d'une information (INF) codée numériquement, arrivant dans des blocs d'information (BLO),
b) des deuxièmes moyens pour la démodulation du signal de radiodiffusion (AUD) qui arrive pour l'émission avec un débit binaire fluctuant,
**caractérisé en ce que**
c) des troisièmes moyens pour le décodage de l'information spécifique (INF) codée numériquement, avec laquelle une capacité de canal libre a été remplie par un codeur (COD) d'un émetteur de radiodiffusion, qui est donnée dans des intervalles de temps pendant lesquels il y a une différence entre le débit binaire maximal possible et le débit binaire sollicité par un signal de radiodiffusion (AUD),
d) des quatrièmes moyens pour mémoriser et/ou afficher l'information décodée.

17. Récepteur mobile selon la revendication 16,
**caractérisé en ce qu'**il est contenu dans un téléavertisseur (PAG).

18. Récepteur mobile selon la revendication 16,
**caractérisé en ce qu'**il est contenu dans un appareil de radiocommunication mobile ou dans un téléphone par satellite comme récepteur supplémentaire (RWE).

19. Récepteur mobile (PAG, RWE) selon l'une quelconque des revendications 11 à 18,
**caractérisé en ce qu'**il est équipé pour la réception permanente d'émetteurs de radiodiffusion dans des bandes essentiellement différentes, comme l'onde courte et la grande onde.
